# EUROPÄISCHE PATENTSCHRIFT

(11) **EP 1 757 900 B1**
(45) Veröffentlichungstag und Bekanntmachung des Hinweises auf die Patenterteilung: **10.11.2010**
(21) Anmeldenummer: 06010334.8
(22) Anmeldetag: 19.05.2006
(51) Int. Cl.: F42D 5/045

(54) **Schutzvorrichtung zum Schutz gegen Sprengladungen**
Protection device against explosives
Dispositif de protection contre charges explosives

(30) Priorität: 23.08.2005 DE 202005013364 U
(43) Veröffentlichungstag der Anmeldung: 28.02.2007
(73) Patentinhaber: Hendrix Informationstechnik GmbH, 15745 Wildau (DE)
(72) Erfinder: Bernhardt, Peter, 15711 Königs Wusterhausen (DE)
(74) Vertreter: Patentanwälte Bressel und Partner

(56) Entgegenhaltungen:
- WO-A-98/56465
- WO-A-99/31457
- DE-U1- 20 220 429
- GB-A- 2 407 039

## Beschreibung

Die Erfindung betrifft eine Schutzvorrichtung zum Schutz gegen Sprengladungen gemäß dem Oberbegriff des Anspruchs 1.

Eine gattungsgemäße Schutzvorrichtung ist aus der DE 39 19 785 bekannt. Dabei besteht die dort verwendete Decke vorzugsweise aus Kevlar, was sich insbesondere bei der Verwendung als Schutzweste als sehr zuverlässig erwiesen hat.

Eine weitere Schutzvorrichtung ist bekannt aus GB 2407039.

Der Erfindung liegt das technische Problem zugrunde, eine verbesserte Schutzvorrichtung zu schaffen, mittels derer das Sicherheitsrisiko von unbeteiligten Dritten weiter verbessert wird.

Die Lösung des technischen Problems ergibt sich durch den Gegenstand mit den Merkmalen des Anspruchs 1. Weitere vorteilhafte Ausgestaltungen der Erfindung ergeben sich aus den Unteransprüchen.

Hierzu bildet die über das Gerüst gehaltene Decke eine halboffene Struktur, so dass beim Aufstellen auf einen Boden eine geschlossene Struktur gebildet wird. Die Erfindung geht dabei von der Erkenntnis aus, dass die im Stand der Technik beschriebene, nach oben offene Struktur noch immer eine Gefahrenquelle darstellt, da nach oben wegfliegende Splitter an Decken fliegen können und von dort als Querschläger in umliegenden Menschenmengen großen Schaden anrichten können. Durch die geschlossene Struktur wird dies wirkungsvoll verhindert. Die halboffene Struktur kann dabei die Form einer Halbkugel, eines Halbzylinders, eines offenen Quaders oder eines offenen Zylinders haben. Das Volumen der Struktur sollte dabei nicht zu klein gewählt werden, um den Druckaufbau aufgrund der Explosionsgase ausreichend aufzunehmen. Des Weiteren ist die Decke vorzugsweise mit Befestigungsmitteln ausgebildet, um ein Abheben der Decke zu verhindern. Die Befestigungsmittel können dabei beispielsweise als Seile oder Laschen ausgebildet sein, mittels derer eine Verankerung am Boden bzw. an umliegenden Trägern möglich ist.

In einer bevorzugten Ausführungsform ist die Decke mit mindestens einer Klappe ausgebildet, mittels derer die geschlossene Struktur partiell zu öffnen ist. Diese Klappen sind beispielsweise mittels eines Reißverschlusses zu öffnen, so dass die Mitarbeiter eines Bombenräumungskommandos Zugang zu der Sprengladung erhalten können, ohne die Decke vollständig entfernen zu müssen. Da gegebenenfalls der Öffnungsmechanismus der Klappe eine Schwachstelle darstellen könnte, kann diese bedarfsweise zusätzlich gesichert sein, indem beispielsweise eine weitere Deckschicht aus ballistischem Polyamid darüber angeordnet ist, die vor dem Öffnen der Klappe zunächst entfernt werden muss. Die zusätzliche Deckschicht kann dabei beispielsweise mittels Ösen und Seilen befestigt sein.

In einer weiteren bevorzugten Ausführungsform ist die Decke mit einer Öffnung versehen, die mittels einer Membran verschließbar ist. Durch diese Öffnung können Ansaugschläuche zur Detektion von Sprengstoff oder Kampfstoffen geführt werden. Alternativ können durch diese Öffnungen auch Zuleitungen eines Stickstoffbehälters geleitet werden, um den verdächtigen Gegenstand mit flüssigem Stickstoff so herunterzukühlen, dass eine Funktion der elektrischen Elemente der Zündkette ausgeschlossen werden kann. Hinsichtlich der Absicherung der Öffnung gilt das zur Sicherung der Befestigung der Klappe Gesagte.

In einer weiteren bevorzugten Ausführungsform ist die Decke mit einer elektrisch leitenden Schicht ausgebildet, um eine Auslösung der Sprengladung per Funk zu unterbinden. Die elektrisch leitende Schicht kann dabei beispielsweise als Metallgewebe oder Aluminiumfolie ausgebildet sein, wobei die Integration in die Decke sicherstellen muss, dass sich bei der Explosion keine Teile der elektrisch leitenden Schicht lösen können.

In einer weiteren bevorzugten Ausführungsform sind im Bereich der Klappen überlappende Vorhänge aus einem elektrisch leitenden Material an den Klappenrändern angeordnet, um eine elektromagnetische Abschirmung beim Öffnen der Klappen zu gewährleisten.

In einer weiteren bevorzugten Ausführungsform ist die Decke mit dem Gerüst verbunden, wobei durch eine Falt- und Aufspannkonstruktion Decke und Gerüst gemeinsam gefaltet bzw. aufgespannt werden. Dieses, beispielsweise einem Regenschirm ähnelnde, Prinzip hat den Vorteil der gemeinsamen einfachen Lagerung der Schutzvorrichtung sowie des schnellen Aufbaus. Dabei ist die Falt- und Aufspannkonstruktion abhängig von der Form der Vorrichtung geeignet zu wählen.

In einer weiteren bevorzugten Ausführungsform ist die Decke an der Außenseite mit einer optischen Signalisierung ausgebildet. Dies kann beispielsweise eine Signalfarbe sein und/oder ein Piktogramm einer Explosionsdarstellung, um die Passanten einfach und schnell zu warnen.

Die Erfindung wird nachfolgend anhand eines bevorzugten Ausführungsbeispiels näher erläutert. Die Fig. zeigen:
- Fig. 1: eine schematische Darstellung einer Schutzvorrichtung zum Schutz gegen Sprengladungen und
- Fig. 2a-e: eine alternative Bauform mit einem Halbzylinder.

Die Schutzvorrichtung 1 zum Schutz gegen Sprengladungen umfasst eine Decke 2 aus einem ballistischen Polyamid, insbesondere Kevlar, oder einem anderen geeigneten Werkstoff. Die Schutzvorrichtung 1 weist eine im Wesentlichen hohlzylindrische Form mit geschlossenem Deckel 3 auf. Dieser halboffene Zylinder kann dann über eine Sprengladung gestülpt werden, so dass zusammen mit dem Boden 4 eine geschlossene Struktur entsteht. Die Decke 2 kann dabei ein- oder mehrteilig ausgebildet sein. Die Form wird im Wesentlichen durch ein nicht sichtbares Gerüst festgelegt, wobei das Gerüst in oder an die Decke 2 integriert ist oder ein separates Bauteil darstellt. In die Decke 2 ist eine Klappe 5 eingearbeitet, die durch einen Reißverschluss 6 verschließbar ist. Über den Reißverschluss 6 ist dann eine weitere Abdeckung 7 aus ballistischem Material aufgebracht, um einen Splitter-Austritt am Reißverschluss 6 zu verhindern, da ein solcher Reißverschluss 6 eine Schwachstelle darstellen kann. An der Decke 2 sind weiter Befestigungslaschen 8 angeordnet, die über Bolzen 9 in den Boden 4 verankert werden können. Insbesondere zur leichteren optischen Kontrolle beim Überstülpen der Schutzvorrichtung 1 über die Sprengladung kann der Deckel als separates Teil ausgebildet sein, der dann nachträglich beispielsweise über Ösen und Seile mit der übrigen Decke 2 verbunden wird.

In der Fig. 2a ist schematisch perspektivisch ein Gerüst 10 für eine nahezu halbzylindrische Form der Schutzvorrichtung ohne Decke dargestellt. Das Gerät 10 umfasst dabei beispielsweise drei Tunnelringe 11, die vorzugsweise aus Kunststoffflachprofilen gebogen sind. Zwischen den Tunnelringen 11 sind weitere Kunststoffprofile 12 angeordnet, die die Längsverbindung bilden. Die Kunststoffprofile 12 sind mit einem Gelenk 13 ausgebildet, so dass die Kunststoffprofile 12 um 180° zusammengeklappt werden können, was in Fig. 2b dargestellt ist. Die Kunststoffprofile sind dabei jeweils an einer Seite an einem Tunnelring 11 an einem Lager 14 befestigt, was in Fig. 2c und 2d dargestellt ist. Vorzugsweise sind an den Stirnseiten am Gerüst 10 und/oder an der Decke Schlaufen angeordnet, um die zusammengeklappte Vorrichtung aneinander zu ziehen. Zur besseren Erreichbarkeit sind die Schlaufen dabei vorzugsweise bei einem Winkel von ca. 45° bzw. 135° angeordnet. Die beiden Stirnseiten sind vollständig als Klappe ausgebildet, die vorzugsweise mittels Reißverschluss befestigt ist, wobei der Reißverschluss vorzugsweise mittig über dem Tunnelring 11 verläuft. Somit kann beispielsweise beim Aufstellen zunächst eine Stirnseite geöffnet werden und der einseitig offene Halbzylinder an eine Wand geschoben werden. Durch Entfernung der zweiten Klappe an der anderen Stirnseite kann dann das Räumkommando sich der Sprengvorrichtung nähern. Ein weiterer Vorteil der halbzylindrischen Form besteht in der günstigen Fertigung, da der Verschnitt des Deckenmaterials äußerst gering ist. Neben der beschriebenen Falt-Klapp-Technik sind weitere Ausführungsformen denkbar, wie beispielsweise verschiebbare und/oder klappbare Kunststoffprofile 12.

Die Verwendung von Kunststoffprofilen als Gerüst wird auch bei den anderen Bauformen, wie beispielsweise der Halbkugel, bevorzugt.

## Patentansprüche

1. Schutzvorrichtung zum Schutz gegen Sprengladungen, Bomben oder dergleichen in Form einer faltbaren Konstruktion, umfassend eine Decke (2) und ein Gerüst (10), wobei die Decke (2) aus einem ballistischen Polyamid besteht,
wobei die über das Gerüst (10) gehaltene Decke (2) eine halboffene Struktur bildet, so dass beim Aufstellen auf einen Boden (4) eine geschlossene Struktur gebildet wird, wobei das Gerüst (10) aus Kunststoffprofilen ausgebildet ist, und die Decke (2) mit dem Gerüst (10) verbunden ist, **dadurch gekennzeichnet, dass** durch eine Falt- und Aufspannkonstruktion Decke (2) und Gerüst (10) gemeinsam gefaltet bzw. aufgespannt werden, wobei das Gerüst (10) Tunnelringe (11) umfasst, wobei zwischen den Tunnelringen (11) weitere Kunststoffprofile (12) angeordnet sind, die die Längsverbindung bilden und mit einem Gelenk (13) ausgebildet sind, so dass die Kunststoffprofile um 180° zusammengeklappt werden können, wobei die Kunststoffprofile (12) jeweils an einer Seite an einem Tunnelring (11) an einem Lager (14) befestigt sind.

2. Schutzvorrichtung nach Anspruch 1, **dadurch gekennzeichnet, dass** die Decke (2) mit mindestens einer Klappe (5) ausgebildet ist, mittels derer die geschlossene Struktur partiell zu öffnen ist.

3. Schutzvorrichtung nach Anspruch 1 oder 2, **dadurch gekennzeichnet, dass** die Decke (2) mit einer Öffnung versehen ist, die mittels einer Membran verschließbar ist.

4. Schutzvorrichtung nach einem der vorangegangenen Ansprüche, **dadurch gekennzeichnet, dass** die Decke (2) mit einer elektrisch leitenden Schicht ausgebildet ist.

5. Schutzvorrichtung nach Anspruch 4, **dadurch gekennzeichnet, dass** im Bereich der Klappen (5) überlappende Vorhänge aus einem elektrisch leitenden Material an den Klappenrändern angeordnet sind.

6. Schutzvorrichtung nach einem der vorangegangenen Ansprüche, **dadurch gekennzeichnet, dass** die Decke (2) an der Außenseite mit einer optischen Signalisierung ausgebildet ist.

7. Schutzvorrichtung nach einem der vorangegangenen Ansprüche, **dadurch gekennzeichnet, dass** die halboffene Struktur halbzylinderförmig ausgebildet ist.

8. Schutzvorrichtung nach Anspruch 7, **dadurch gekennzeichnet, dass** beide Stirnseiten als Klappen (5) ausgebildet sind.

## Claims

1. Protection device for protection against explosive charges, bombs or similar, in the form of a foldable construction, comprising a blanket (2) and a frame (10), said blanket (2) being made from a ballistic polyamide,
wherein the blanket (2) which is held in place over the frame (10) forms a semi-open structure, so that when it is erected on the ground (4) a closed structure is formed, wherein the frame (10) is formed out of plastic profiles, and the blanket (2) is connected with the frame (10), **characterised in that** blanket (2) and frame (10) can together be folded or tentered due to a folding and tentering construction, wherein the frame (10) comprises tunnel rings (11), whereby additional plastic profiles (12), which form the longitudinal connection, are arranged between the tunnel rings (11) and are formed with a hinge (13) so that the plastic profiles can be folded together by 180°, wherein the plastic profiles (12) are each fastened on one side to a tunnel ring (11) on a bearing (14).

2. Protection device according to claim 1, **characterised in that** the blanket (2) is formed with at least one flap (5) by means of which the closed structure can be partially opened.

3. Protection device according to claim 1 or 2, **characterised in that** the blanket (2) is provided with an opening which can be closed off by a membrane.

4. Protection device according to one of the preceding claims, **characterised in that** the blanket (2) is designed with an electrically-conducting layer.

5. Protection device according to claim 4, **characterised in that** curtains made from an electrically-conducting material and overlapping in the area of the flaps (5) are arranged at the edges of the flaps.

6. Protection device according to one of the preceding claims, **characterised in that** the blanket (2) is designed with optical signalling means on the outside.

7. Protection device according to one of the preceding claims, **characterised in that** the semi-open structure is semi-cylindrical in form.

8. Protection device according to claim 7, **characterised in that** both end faces are designed as flaps (5).

## Revendications

1. Dispositif de protection contre des charges explosives, des bombes ou similaires sous la forme d'une construction pliable, comprenant un toit (2) et une charpente (10), le toit (2) se composant d'un polyamide balistique, le toit (2) maintenu par la charpente (10) formant une structure semi-ouverte de sorte que lors du placement sur un sol (4), une structure fermée soit formée, la charpente (10) étant réalisée à partir de profilés plastiques et le toit (2) étant relié à la charpente (10), **caractérisé en ce que** le toit (2) et la charpente (10) sont pliés ou serrés ensemble par une construction repliable et de serrage, la charpente (10) comprenant des anneaux de cuvelage (11), entre les anneaux de cuvelage (11) étant disposés d'autres profilés plastiques (12) qui forment la liaison longitudinale et sont réalisés avec une articulation (13) de sorte que les profilés plastiques puissent être repliés de 180°, les profilés plastiques (12) étant fixés respectivement sur un côté d'un anneau de cuvelage (11) sur un palier (14).

2. Dispositif de protection selon la revendication 1, **caractérisé en ce que** le toit (2) est réalisé avec au moins un clapet (5), à l'aide duquel la structure fermée doit être ouverte partiellement.

3. Dispositif de protection selon la revendication 1 ou 2, **caractérisé en ce que** le toit (2) est à pourvoir d'une ouverture qui peut être fermée à l'aide d'une membrane.

4. Dispositif de protection selon l'une quelconque des revendications précédentes, **caractérisé en ce que** le toit (2) est réalisé avec une couche électroconductrice.

5. Dispositif de protection selon la revendication 4, **caractérisé en ce que** des rideaux se chevauchant dans la zone des clapets (5), en un matériau électroconducteur sont disposés sur les bords des clapets.

6. Dispositif de protection selon l'une quelconque des revendications précédentes, **caractérisé en ce que** le toit (2) est réalisé sur le côté extérieur avec une signalisation optique.

7. Dispositif de protection selon l'une quelconque des revendications précédentes, **caractérisé en ce que** la structure semi-ouverte est réalisée en forme de demi-cylindre.

8. Dispositif de protection selon la revendication 7, **caractérisé en ce que** les deux côtés avant sont réalisés comme des clapets (5).
